# EUROPÄISCHE PATENTSCHRIFT

(11) **EP 3 882 940 B1**
(45) Veröffentlichungstag und Bekanntmachung des Hinweises auf die Patenterteilung: **27.04.2022**
(21) Anmeldenummer: 21150235.6
(22) Anmeldetag: 05.01.2021
(51) Int. Cl.: H01H 19/03, G05G 5/06

(54) **ELEKTRISCHES/ELEKTRONISCHES INSTALLATIONSGERÄT**
ELECTRIC/ELECTRONIC INSTALLATION DEVICE
APPAREIL D'INSTALLATION ÉLECTRIQUE/ÉLECTRONIQUE

(30) Priorität: 16.03.2020 DE 102020107093
(43) Veröffentlichungstag der Anmeldung: 22.09.2021
(73) Patentinhaber: Insta GmbH, 58509 Lüdenscheid (DE)
(72) Erfinder: Bröer, Stefan, 58509 Lüdenscheid (DE)

(56) Entgegenhaltungen:
- CN-U- 204 390 956
- DE-U1- 8 028 507
- GB-A- 2 546 124

## Beschreibung

Die vorliegende Erfindung geht von einem gemäß Oberbegriff des Hauptanspruches konzipierten elektrischen/elektronischen Installationsgerät aus.

Derartige elektrische/elektronische Installationsgeräte sind in der Regel dafür vorgesehen, eine Vielzahl von in Gebäuden installierte elektrische Aktoren (Jalousieantriebe, Beleuchtungseinrichtungen, Lüftungsanlagen, Heizungsanlagen und so weiter) bedarfsgerecht zu beeinflussen. Zu diesem Zweck sind die unterschiedlichsten Installationsgeräte, wie Schalter, Taster, Dimmer, Regler (Raumtemperaturregler) und so weiter bekannt geworden. Zur Beeinflussung werden üblicherweise vom Benutzer an den Bedienelementen Bediengrößen eingestellt, die an die zugeordneten Aktoren zu deren Beeinflussung übertragen werden. Die Übertragung kann drahtgebunden oder aber drahtlos, zum Beispiel per Funk, erfolgen. Elektrische/elektronische Installationsgeräte, die als sogenannte Drehschalter beziehungsweise Drehregler ausgeführt sind, weisen oftmals benutzerseitig einen Einstellknopf auf, der drehbar auf einer Welle gelagert ist. Oftmals ist die im Funktionsmodul vorhandene, verdrehbar zu beeinflussende Funktionseinrichtung zum Beispiel als Potentiometer, Inkrementalgeber und so weiter ausgeführt.

Durch die DE 80 28 507 U1 ist ein Einstellknopf für ein dem Oberbegriff des Hauptanspruches entsprechendes elektrisches/elektronisches Installationsgerät bekannt geworden. Dieses elektrische/elektronische Installationsgerät weist, wie allgemein bekannt, ein mit einem zur Aufnahme der elektrischen/elektronischen Funktionsbauteile vorgesehenes Funktionsmodul und eine am Funktionsmodul festlegbare Designabdeckung auf, welcher benutzerseitig der Einstellknopf zugeordnet ist. Der Einstellknopf ist dazu vorgesehen, über eine Welle mittels einer Drehbetätigung eine im Funktionsmodul befindliche Funktionseinrichtung zu beeinflussen, welche zur Ansteuerung zumindest eines an das Funktionsmodul angeschlossenen Aktors vorgesehen ist, wobei zur Verdrehbegrenzung des Einstellknopfes Anschlagelemente vorgesehen sind, die sich an einem ersten und einem zweiten Einstellring befinden, wobei die Einstellringe zur feinteiligen gesicherten Verstellung zumindest je ein Verzahnungssegment aufweisen und jeweils um 360 Grad verdrehbar gelagert sind. Die beiden Einstellringe befinden sich an der Unterseite des Einstellknopfes und sind vergleichsweise filigran ausgeführt, weshalb eine Betätigung oftmals nur mittels eines Werkzeugs vorgenommen werden kann. Auch Anpassungsmöglichkeiten hinsichtlich eines sogenannten Tapetenausgleichs sind bei einer derartigen Ausführung nicht beziehungsweise nur in einem sehr geringen Umfang möglich.

Außerdem ist durch die DE 10 2019 108 680 B3 ein elektrisches/elektronisches Installationsgerät bekannt geworden, bei welchem mittels eines drehbaren Einstellknopfes Bediengrößen eingestellt werden können, und welches ein Sensorelement aufweist, das außerhalb des Gehäuses des Funktionsmoduls, nämlich an der Oberseite der Tragplatte, angeordnet ist. Das Sensorelement ist also zwischen der Oberseite der Tragplatte und der Unterseite der Designabdeckung angeordnet.

Ferner offenbart GB 2 546 124 A ein elektrisches/elektronisches Installationsgerät gemäß dem Oberbegriff des Anspruchs 1.

Ausgehend von derart ausgebildeten elektrischen/elektronischen Installationsgeräten liegt der vorliegenden Erfindung die Aufgabe zugrunde, ein elektrisches/elektronisches Installationsgerät zu schaffen, bei welchem die Verstellringe derart angeordnet und ausgeführt sind, dass sich für den Benutzer werkzeuglos eine einfache Verstellmöglichkeit beziehungsweise Einstellmöglichkeit für die Verdrehbegrenzung des Einstellknopfes ergibt.

Erfindungsgemäß wird diese Aufgabe durch die im Hauptanspruch angegebenen Merkmale gelöst.

Bei einer solchen Ausbildung ist besonders vorteilhaft, dass durch die Ausbildung und Anordnung der Verstellringe in größerem Umfang auch ein sogenannter Tapetenausgleich ermöglicht wird und optisch für den Benutzer eindeutiger zu erkennen ist, welche Werte für die Verdrehbegrenzung des Einstellknopfes eingestellt wurden.

Weitere vorteilhafte Ausgestaltungen des erfindungsgemäßen Gegenstandes sind in den Unteransprüchen angegeben. Anhand zweier Ausführungsbeispiele sei die Erfindung im Prinzip näher erläutert. Dabei zeigen:
- Fig. 1:: prinziphaft ein elektrisches/elektronisches Installationsgerät räumlich, in Explosionsdarstellung gemäß erstem Ausführungsbeispiel;
- Fig. 2:: prinziphaft die Designabdeckung mit Einstellringen für ein elektrisches/elektronisches Installationsgerät entsprechend Figur 1, räumlich als Zusammenbau in der Draufsicht;
- Fig. 3:: prinziphaft ein elektrisches/elektronisches Installationsgerät räumlich, in Explosionsdarstellung gemäß zweitem Ausführungsbeispiel;
- Fig. 4:: prinziphaft die Designabdeckung mit Einstellringen für ein elektrisches/elektronisches Installationsgerät entsprechend Figur 3, räumlich, als Zusammenbau in der Draufsicht;
- Fig. 5:: prinziphaft den Einstellknopf gemäß Figur 1 und Figur 3 in vergrößerter Darstellung, räumlich, in Unteransicht.

Wie aus den Zeichnungen hervorgeht, weist ein derartiges elektrisches/elektronisches Installationsgerät ein zur Aufnahme der elektrischen/elektronischen Funktionsbauteile vorgesehenes Funktionsmodul 1 auf, wobei am Funktionsmodul 1 eine Designabdeckung 2 festgelegt ist. Der Designabdeckung 2 ist benutzerseitig ein Einstellknopf 3 zugeordnet, der dazu vorgesehen ist, über eine Welle 4 mittels einer Drehbetätigung eine im Funktionsmodul 1 befindliche - der Einfachheit halber nicht dargestellte - Funktionseinrichtung zu beeinflussen. Die Funktionseinrichtung ist wiederum dafür vorgesehen, zumindest einen, an das Funktionsmodul 1 angeschlossenen Aktor bedarfsgerecht zu beeinflussen. Zu diesem Zweck ist für den Einstellknopf 3 eine Verdrehbegrenzung über erste Anschlagelemente 5 und zweite Anschlagelemente 6 vorgesehen, die sich an einem ersten Einstellring 7 und einem zweiten Einstellring 8 befinden, wobei die beiden Einstellringe 7, 8 zur feinteiligen gesicherten Verstellung ein erstes Verzahnungssegment 9 und ein zweites Verzahnungssegment 10 aufweisen und jeweils um 360 Grad verdrehbar gelagert sind.

Wie des Weiteren aus den Figuren hervorgeht, weist die Designabdeckung 2 zur Aufnahme des Einstellknopfes 3 eine Aufnahmemulde 11 auf. Die Aufnahmemulde 11 ist einstückig mit einem beidseitig verzahnten (Innenverzahnung, Außenverzahnung) Zahnkranz 12 versehen, welchem außenseitig der erste Einstellring 7 und innenseitig der zweite Einstellring 8 verdrehbar zugeordnet ist. Die beiden Einstellringe 7,8 greifen jeweils mit einem Verzahnungssegment 9, 10 in die zugehörige Verzahnung des Zahnkranzes 12 ein. Die beiden Verzahnungssegmente 9,10 weisen jeweils mehrere, beispielsweise vier Zähne auf.

Wie insbesondere aus den Figuren 1 und 2 hervorgeht, besteht die Designabdeckung 2 gemäß erstem Ausführungsbeispiel aus einem Abdeckrahmen A und einem Zentralstück Z, die Designabdeckung 2 ist also zweiteilig aufgebaut. Die Aufnahmemulde 11 mit dem Zahnkranz 12 befindet sich einstückig am Zentralstück Z.

Wie insbesondere aus den Figuren 3 und 4 hervorgeht, ist die Designabdeckung 2 gemäß zweitem Ausführungsbeispiel einstückig ausgeführt. Die Designabdeckung ist in Art einer Haube ausgeführt, welche einstückig die Aufnahmemulde 11 mit dem Zahnkranz 12 bereitstellt.

Die nachstehenden technischen Ausführungen treffen auf beide in den Figuren dargestellte Ausführungsbeispiele zu. Wie bereits erwähnt, ist der Zahnkranz 12 beidseitig verzahnt, das heißt, auf seiner äußeren Ringfläche und auf seiner inneren Ringfläche. Sowohl die auf der äußeren Ringfläche befindlichen Zähne des Zahnkranzes 12 als auch die auf der inneren Ringfläche befindlichen Zähne des Zahnkranzes 12 weisen eine abgeschwächte (Abrundungen) sägezahnartige Form auf. Wie bereits ebenfalls erwähnt, weist sowohl der erste Einstellring 7 als auch der zweite Einstellring 8 je ein Verzahnungssegment 9, 10 auf, wobei auch die Zähne der beiden Verzahnungssegmente 9,10 ebenfalls eine abgeschwächte (Abrundungen) sägezahnartige Form aufweisen. Durch die Form der Zähne der beiden Einstellringe 7,8 und des Zahnkranzes 12 ist gewährleistet, dass sich die beiden Einstellringe 7,8 nur in die dadurch vorgegebene Richtung leicht verstellen lassen, also entweder nur im Uhrzeigersinn leicht oder nur gegen den Uhrzeigersinn leicht. Sägezahnartige Form bedeutet, dass jeder Zahn je eine steile und je eine flache Zahnflanke aufweist.

Wie des Weiteren aus den Figuren hervorgeht, weist der erste Einstellring 7 und weist der zweite Einstellring 8 erste Führungselemente 13 auf, welche je mit einer entsprechenden - der Einfachheit halber nicht dargestellten - im Zahnkranz 12 vorhandenen Nut (erste Führungselemente 13) in Eingriff stehen. Je eine Nut befindet sich in der außenseitigen Ringfläche und der innenseitigen Ringfläche des Zahnkranzes 12. Zudem weist die Designabdeckung 2 zweite Führungselemente 14 auf, welche hakenförmig ausgebildet sind und mit dem Randbereich des ersten Einstellringes 7 in Wirkverbindung stehen. Durch die ersten Führungselemente 13 und die zweiten Führungselemente 14 ist auf einfache Art und Weise sowohl eine verliersichere Halterung als auch eine besonders gute, drehbare Lagerung für die beiden Einstellringe 7,8 realisiert.

Wie bereits erwähnt, befindet sich einstückig an dem ersten Einstellring 7 ein erstes Anschlagelement 5 und an dem zweiten Einstellring 8 ein zweites Anschlagelement 6. Die beiden Anschlagelemente 5,6 sind dafür vorgesehen, mit einer ersten Anschlagnase 15 und einer zweiten Anschlagnase 16 zusammenzuwirken, welche an die der Designabdeckung 2 zugeordneten Unterseite des Einstellknopfes 3 angeformt sind. Somit ist auf besonders einfache Art und Weise eine je nach Bedarf vorzunehmende Einstellung einer Verdrehbegrenzung für den Einstellknopf 3 gewährleistet. Mit einer derartigen Ausführung ist es also auf besonders einfache Art und Weise möglich, eine genaue Begrenzung der für den Benutzer einstellbaren Bediengrößen vorzugeben.

Beim vorliegenden Ausführungsbeispiel ist das elektrische/elektronische Installationsgerät als sogenannter Raumtemperaturregler ausgeführt, weshalb das Funktionsmodul 1 mit zumindest einer zur Erfassung von Umweltgrößen vorgesehenen Sensoreinrichtung ausgerüstet ist. Die Sensoreinrichtung weist im vorliegenden Fall ein Sensorelement 17 auf, welches außerhalb des Gehäuses des Funktionsmoduls 1 angeordnet ist. Das Sensorelement 17 ist zur Ermittlung der Raumtemperatur vorgesehen. Die ermittelte Raumtemperatur dient, im Zusammenspiel mit der durch den Benutzer über den Einstellknopf 3 eingestellten Bediengröße, der Beeinflussung des Aktors.

Das Funktionsmodul 1 ist zur Installation in eine Installationsdose vorgesehen und mit einer Tragplatte 19 ausgerüstet. Die zur Übertragung der Drehbetätigung des Einstellknopfes 3 vorgesehene Welle 4 ist einerseits innerhalb des Funktionsmoduls 1 gelagert und ist andererseits zur positionssicheren Anbringung des Einstellknopfes 3 vorgesehen. Der Einstellknopf 3 weist deshalb einstückig an seiner der Designabdeckung 2 zugewandten Unterseite einen entsprechend ausgeführten Ankoppelzapfen 18 auf. Die zur Übertragung der Drehbetätigung des Einstellknopfes 3 vorgesehene Welle 4 ist, wie bereits erwähnt, einerseits innerhalb des Funktionsmoduls 1 gelagert und ist ebenfalls einerseits zur Ankopplung einer als Potentiometer ausgeführten - der Einfachheit halber nicht dargestellten - Funktionseinrichtung vorgesehen. Das Potentiometer weist zur Erzeugung einer rastenden Verstellhaptik eine entsprechende Ausbildung auf.

Es ist somit ein elektrisches/elektronisches Installationsgerät geschaffen, bei welchem die beiden Verstellringe 7, 8 derart angeordnet und ausgeführt sind, dass sich für den Benutzer werkzeuglos eine einfache Verstellmöglichkeit beziehungsweise Einstellmöglichkeit für die Verdrehbegrenzung des Einstellknopfes 3 ergibt. Vorteilhafterweise ist durch die vorstehend beschriebene Ausbildung und Anordnung der beiden Verstellringe 7, 8 in größerem Umfange auch ein sogenannter Tapetenausgleich möglich. Zudem ist für den Benutzer optisch eindeutiger zu erkennen, welche Werte für die Verdrehbegrenzung des Einstellknopfes 3 eingestellt wurden.

### Bezugszeichenliste:

- 1: Funktionsmodul
- 2: Designabdeckung
- 3: Einstellknopf
- 4: Welle
- 5: Erste Anschlagelemente
- 6: Zweite Anschlagelemente
- 7: Erster Einstellring
- 8: Zweiter Einstellring
- 9: Erste Verzahnungssegmente
- 10: Zweite Verzahnungssegmente
- 11: Aufnahmemulde
- 12: Zahnkranz
- 13: Erste Führungselemente
- 14: Zweite Führungselemente
- 15: Erste Anschlagnase
- 16: Zweite Anschlagnase
- 17: Sensorelement
- 18: Ankoppelzapfen
- 19: Tragplatte

- A: Abdeckrahmen
- Z: Zentralstück

## Patentansprüche

1. Elektrisches/elektronisches Installationsgerät mit einem zur Aufnahme der elektrischen/elektronischen Funktionsbauteile vorgesehenen Funktionsmodul und einer am Funktionsmodul festgelegten Designabdeckung, welcher benutzerseitig ein Einstellknopf zugeordnet ist, der dazu vorgesehen ist, über eine Welle mittels einer Drehbetätigung eine im Funktionsmodul befindliche Funktionseinrichtung zu beeinflussen, welche zur Ansteuerung zumindest eines an das Funktionsmodul angeschlossenen Aktors vorgesehen ist, wobei zur Verdrehbegrenzung des Einstellknopfes Anschlagelemente vorgesehen sind, die sich an einem ersten und einem zweiten Einstellring befinden, wobei die Einstellringe zur feinteiligen gesicherten Verstellung zumindest je ein Verzahnungssegment aufweisen und jeweils um 360 Grad verdrehbar gelagert sind, wobei
die Designabdeckung (2) zur Aufnahme des Einstellknopfes (3) eine Aufnahmemulde (11) aufweist, **dadurch gekennzeichnet,**
**dass** in der Aufnahmemulde (11) drehfest ein beidseitig verzahnter Zahnkranz (12) angeordnet ist, welchem außenseitig der erste Einstellring (7) und innenseitig der zweite Einstellring (8) verdrehbar gelagert zugeordnet ist, und dass die beiden Einstellringe (7, 8) jeweils mit ihrem zumindest einem Verzahnungssegment (9,10) in die zugehörige Verzahnung des Zahnkranzes (12) eingreifen.

2. Elektrisches/elektronisches Installationsgerät nach Anspruch 1, **dadurch gekennzeichnet, dass** der Zahnkranz (12) einstückig an die Designabdeckung (2) angeformt ist.

3. Elektrisches/elektronisches Installationsgerät nach Anspruch 1 oder 2, **dadurch gekennzeichnet, dass** die Designabdeckung (2) einstückig ausgeführt ist.

4. Elektrisches/elektronisches Installationsgerät nach Anspruch 1 oder 2, **dadurch gekennzeichnet, dass** die Designabdeckung (2) aus einem Abdeckrahmen (A) und einem Zentralstück (Z) besteht.

5. Elektrisches/elektronisches Installationsgerät nach einem der Ansprüche 1 bis 4, **dadurch gekennzeichnet, dass** die am Zahnkranz (12) und/oder am ersten Verzahnungssegment (9) des Einstellrings (7) und/oder am zweiten Verzahnungssegment (10) des Einstellrings (8) vorhandenen Zähne sägezahnartig ausgeführt sind, also je eine steilere und je eine flachere Zahnflanke aufweisen.

6. Elektrisches/elektronisches Installationsgerät nach einem der Ansprüche 1 bis 5, **dadurch gekennzeichnet, dass** das Funktionsmodul (1) mit zumindest einer zur Erfassung von Umweltgrößen vorgesehenen Sensoreinrichtung ausgerüstet ist.

7. Elektrisches/elektronisches Installationsgerät nach Anspruch 6, **dadurch gekennzeichnet, dass** zumindest ein Sensorelement (17) zumindest einer Sensoreinrichtung außerhalb des Gehäuses des Funktionsmoduls (1) angeordnet ist.

8. Elektrisches/elektronisches Installationsgerät nach einem der Ansprüche 1 bis 7, **dadurch gekennzeichnet, dass** das Funktionsmodul (1) zur Installation in eine Installationsdose vorgesehen und mit einer Tragplatte (19) ausgerüstet ist.

9. Elektrisches/elektronisches Installationsgerät nach einem der Ansprüche 1 bis 7, **dadurch gekennzeichnet, dass** dieses als Aufputzgerät ausgeführt ist.

10. Elektrisches/elektronisches Installationsgerät nach einem der Ansprüche 1 bis 9, **dadurch gekennzeichnet, dass** der der Designabdeckung (2) zugeordnete Einstellknopf (3) funktionsmodulseitig zumindest eine Anschlagnase (15) aufweist.

11. Elektrisches/elektronisches Installationsgerät nach einem der Ansprüche 1 bis 10, **dadurch gekennzeichnet, dass** die zur Übertragung der Drehbetätigung vorgesehene Welle (4) einerseits innerhalb des Funktionsmoduls (1) gelagert ist und andererseits zur Anbringung des Einstellknopfes (3) vorgesehen ist.

12. Elektrisches/elektronisches Installationsgerät nach einem der Ansprüche 1 bis 11, **dadurch gekennzeichnet, dass** die zur Übertragung der Drehbetätigung vorgesehene Welle (4) einerseits innerhalb des Funktionsmoduls (1) gelagert und zur Ankopplung einer als Potentiometer ausgeführten Funktionseinrichtung vorgesehen ist.

13. Elektrisches/elektronisches Installationsgerät nach einem der Ansprüche 1 bis 12, **dadurch gekennzeichnet, dass** der Zahnkranz (12) und der erste Einstellring (7) und/oder der zweite Einstellring (8) miteinander in Eingriff stehende erste Führungselemente (13) aufweisen.

14. Elektrisches/elektronisches Installationsgerät nach einem der Ansprüche 1 bis 13, **dadurch gekennzeichnet, dass** die Designabdeckung (2) und der erste Einstellring (7) und/oder der zweite Einstellring (8) miteinander in Eingriff stehende zweite Führungselemente (14) aufweisen.

## Claims

1. Electrical/electronic installation device with a functional module provided for receiving the electrical/electronic functional components and a design cover which is fixed to the functional module and to which a setting knob is assigned on the user side, which setting knob is provided for influencing, via a shaft, by means of a rotary actuation, a functional device which is located in the functional module and is provided for actuating at least one actuator connected to the functional module, stop elements being provided for limiting the rotation of the setting knob, which stop elements are located on a first and a second setting ring, the setting rings each having at least one toothed segment for fine secured adjustment and each being mounted rotatably through 360 degrees, the design cover (2) having a receiving recess (11) for receiving the setting knob (3), **characterized in that** the design cover (2) has a receiving recess (11) for receiving the setting knob (3), and **in that** a sprocket (12) toothed on both sides is arranged in a rotationally fixed manner in the receiving recess (11), with which sprocket the first setting ring (7) is associated on the outside and the second setting ring (8) is associated on the inside in a rotatably mounted manner, and **in that** the two setting rings (7, 8) each engage with their at least one toothed segment (9, 10) in the associated toothing of the sprocket (12).

2. Electrical/electronic installation device in accordance with Claim 1, **characterised in that** the sprocket (12) is integrally formed on the design cover (2).

3. Electrical/electronic installation device in accordance with Claim 1 or 2, **characterised in that** the design cover (2) is made in one piece.

4. Electrical/electronic installation device in accordance with Claim 1 or 2, **characterised in that** the design cover (2) consists of a cover frame (A) and a central piece (Z).

5. Electrical/electronic installation device in accordance with any of Claims 1 to 4, **characterised in that** the teeth present on the sprocket (12) and/or on the first toothed segment (9) of the setting ring (7) and/or on the second toothed segment (10) of the setting ring (8) are designed in the manner of saw teeth, thus each have a steeper and a flatter tooth flank.

6. Electrical/electronic installation device in accordance with any of Claims 1 to 5, **characterised in that** the functional module (1) is equipped with at least one sensor device provided for detecting environmental variables.

7. Electrical/electronic installation device in accordance with Claim 6, **characterised in that** at least one sensor element (17) of at least one sensor device is arranged outside the housing of the function module (1).

8. Electrical/electronic installation device in accordance with any of Claims 1 to 7, **characterised in that** the function module (1) is provided for installation in an installation box and is equipped with a support plate (19).

9. Electrical/electronic installation device in accordance with any of Claims 1 to 7, **characterised in that** it is designed as a surface-mounted device.

10. Electrical/electronic installation device in accordance with any of Claims 1 to 9, **characterised in that** the setting knob (3) associated with the design cover (2) has at least one stop lug (15) on the function module side.

11. Electrical/electronic installation device in accordance with any of Claims 1 to 10, **characterised in that** the shaft (4) provided for transmitting the rotary actuation is, on the one hand, mounted inside the function module (1) and, on the other hand, is provided for mounting the setting knob (3).

12. Electrical/electronic installation device in accordance with any of Claims 1 to 11, **characterised in that** the shaft (4) provided for transmitting the rotary actuation is, on the one hand, mounted within the functional module (1) and is provided for coupling a functional device designed as a potentiometer.

13. Electrical/electronic installation device in accordance with any of Claims 1 to 12, **characterised in that** the sprocket (12) and the first setting ring (7) and/or the second setting ring (8) have interengaging first guide elements (13).

14. Electrical/electronic installation device in accordance with any of Claims 1 to 13, **characterised in that** the design cover (2) and the first setting ring (7) and/or the second setting ring (8) have interengaging second guide elements (14).

## Revendications

1. Appareil d'installation électrique/électronique avec un module fonctionnel prévu pour recevoir les composants fonctionnels électriques/électroniques et un cache design fixé sur le module fonctionnel, auquel est associé côté utilisateur un bouton de réglage qui est prévu pour influencer, par l'intermédiaire d'un arbre et au moyen d'un actionnement rotatif, un dispositif fonctionnel se trouvant dans le module fonctionnel, lequel est prévu pour commander au moins un actionneur raccordé au module fonctionnel, des éléments de butée étant prévus pour limiter la rotation du bouton de réglage, lesquels se trouvent sur une première et une deuxième bague de réglage, les bagues de réglage présentant chacune au moins un segment de denture pour le réglage sécurisé de précision et étant montées chacune de manière à pouvoir tourner de 360 degrés, le cache design (2) présentant une cavité de réception (11) pour recevoir le bouton de réglage (3), **caractérisé en ce que** le cache design (2) présente une cavité de réception (11) pour recevoir le bouton de réglage (3), et **en ce que**, dans la cavité de réception (11), est disposée, solidaire en rotation, une couronne dentée (12) dentée des deux côtés, à laquelle sont associées, de manière à pouvoir tourner, la première bague de réglage (7) côté extérieur et la deuxième bague de réglage (8) côté intérieur, et **en ce que** les deux bagues de réglage (7, 8) s'engagent chacune, par leur au moins un segment de denture (9, 10), dans la denture correspondante de la couronne dentée (12).

2. Appareil d'installation électrique/électronique selon la revendication 1, **caractérisé en ce que** la couronne dentée (12) est formée d'un seul tenant sur le cache design (2).

3. Appareil d'installation électrique/électronique selon la revendication 1 ou 2, **caractérisé en ce que** le cache design (2) est réalisé d'une seule pièce.

4. Appareil d'installation électrique/électronique selon la revendication 1 ou 2, **caractérisé en ce que** le cache design (2) se compose d'un cadre de cache (A) et d'une pièce centrale (Z).

5. Appareil d'installation électrique/électronique selon l'une quelconque des revendications 1 à 4, **caractérisé en ce que** les dents présentes sur la couronne dentée (12) et/ou sur le premier segment denté (9) de la bague de réglage (7) et/ou sur le deuxième segment denté (10) de la bague de réglage (8) sont réalisées en dents de scie, c'est-à-dire qu'elles présentent chacune un flanc de dent plus raide et un flanc de dent plus plat.

6. Appareil d'installation électrique/électronique selon l'une quelconque des revendications 1 à 5, **caractérisé en ce que** le module fonctionnel (1) est équipé d'au moins un dispositif de détection prévu pour détecter des grandeurs environnementales.

7. Appareil d'installation électrique/électronique selon la revendication 6, **caractérisé en ce qu'**au moins un élément de détection (17) d'au moins un dispositif de détection est disposé à l'extérieur du boîtier du module fonctionnel (1).

8. Appareil d'installation électrique/électronique selon l'une quelconque des revendications 1 à 7, **caractérisé en ce que** le module fonctionnel (1) est prévu pour être installé dans une boîte d'installation et est équipé d'une plaque de support (19).

9. Appareil d'installation électrique/électronique selon l'une quelconque des revendications 1 à 7, **caractérisé en ce qu'**il est réalisé sous forme d'appareil en saillie.

10. Appareil d'installation électrique/électronique selon l'une quelconque des revendications 1 à 9, **caractérisé en ce que** le bouton de réglage (3) associé au cache design (2) présente au moins un ergot de butée (15) du côté du module fonctionnel.

11. Appareil d'installation électrique/électronique selon l'une quelconque des revendications 1 à 10, **caractérisé en ce que** l'arbre (4) prévu pour transmettre l'actionnement rotatif est, d'une part, monté à l'intérieur du module fonctionnel (1) et, d'autre part, est prévu pour le montage du bouton de réglage (3).

12. Appareil d'installation électrique/électronique selon l'une quelconque des revendications 1 à 11, **caractérisé en ce que** l'arbre (4) prévu pour transmettre l'actionnement rotatif est d'une part monté à l'intérieur du module fonctionnel (1) et est prévu pour le couplage d'un dispositif fonctionnel conçu comme un potentiomètre.

13. Appareil d'installation électrique/électronique selon l'une quelconque des revendications 1 à 12, **caractérisé en ce que** la couronne dentée (12) et la première bague de réglage (7) et/ou la deuxième bague de réglage (8) comportent des premiers éléments de guidage (13) qui s'engagent l'un dans l'autre.

14. Appareil d'installation électrique/électronique selon l'une quelconque des revendications 1 à 13, **caractérisé en ce que** le cache design (2) et la première bague de réglage (7) et/ou la deuxième bague de réglage (8) comportent des deuxièmes éléments de guidage (14) qui s'engagent l'un dans l'autre.
